# EUROPÄISCHE PATENTSCHRIFT

(11) **EP 2 394 803 B1**
(45) Veröffentlichungstag und Bekanntmachung des Hinweises auf die Patenterteilung: **19.07.2017**
(21) Anmeldenummer: 11004509.3
(22) Anmeldetag: 01.06.2011
(51) Int. Cl.: B27D 5/00

(54) **Verfahren zum Bündigfräsen und/oder Abziehen eines Kantenbandes**
Method for flush milling and/or shaving an edge band
Procédé pour chanfreiner à chant et/ou enlever une bande de chant

(30) Priorität: 11.06.2010 DE 102010023547
(43) Veröffentlichungstag der Anmeldung: 14.12.2011
(73) Patentinhaber: IMA Klessmann GmbH Holzbearbeitungssysteme, 32312 Lübbecke (DE)
(72) Erfinder: Hampel, Thomas, 32312 Lübbecke (DE); Nackenhorst, Jens, 49419 Wagenfeld (DE)
(74) Vertreter: Schober, Mirko

(56) Entgegenhaltungen:
- EP-A2- 2 135 721
- DE-A1- 3 133 970
- DE-A1- 3 640 605
- DE-A1- 19 644 137
- DE-A1-102009 013 740
- DE-B3- 10 323 806
- DE-C1- 10 124 307
- GB-A- 1 044 483

## Beschreibung

Die Erfindung betrifft ein Verfahren zum Bündigfräsen und/oder Abziehen eines auf die Schmalseiten plattenförmiger Werkstücke aus Holz und/oder Holzersatzstoffen aufgebrachten Kantenbandes.

Insbesondere beim Bau von Möbeln und dergleichen stellt sich häufig die Aufgabe, die Schmalseiten plattenförmiger Werkstücke aus Holz und/oder Holzersatzstoffen zu verblenden. In der Regel geschieht dies, indem auf den Schmalseiten sogenannte Kantenbänder angebracht werden. In der Regel ist dabei eine Nachbearbeitung erforderlich, beispielsweise, wenn die Kantenbänder aufgrund ihrer Breite über die Schmalseite hinaus überstehen. Der Übergang zwischen dem Kantenband und der Plattenoberfläche befindet sich dabei häufig im Sichtbereich, weswegen hohe Anforderungen an die optische Qualität des Übergangs gestellt werden. Dazu kommen häufig funktionale Anforderungen, wenn beispielsweise das Eindringen von Feuchtigkeit im Übergangsbereich zwischen Kantenband und einer unter Umständen vorhandenen wasserabweisenden Plattenbeschichtung verhindert werden soll. Aus dem Stand der Technik, beispielsweise aus der DE 103 23 806 B3, sind Bearbeitungsaggregate bekannt, bei denen Werkzeuge zum Bündigfräsen und/oder Abziehen mittels voreingestellter Anschläge am Kantenband in Eingriff gebracht werden und so eine zügige Bearbeitung der Werkstücke ermöglichen. Dabei werden Anschläge und/oder Werkzeug vor der Bearbeitung entsprechend der zu erzielenden Maße eingestellt. Gemäß der oben zitierten Druckschrift ist es dabei möglich, den Anschlag so zu gestalten, dass abhängig von dem Winkel, in dem das Bearbeitungsaggregat an der Kante in Eingriff gebracht wird, eine unterschiedlich starke Zustellung des Werkzeugs erfolgt. Hierdurch ist es möglich, mit der gleichen Konfiguration des Aggregats eine Kante zunächst bündig zu fräsen und dann, ohne umständliche Verstellungen der Anschläge vornehmen zu müssen, das Kantenband abzuziehen.

Das Schwenken des gesamten Aggregats zur Zustellung der Werkzeuge ist jedoch in der Praxis mit dem Nachteil verbunden, dass ein Schwenken des Angriffswinkels des Aggregats zu anderen Zwecken, beispielsweise wenn die räumliche Situation bei der Bearbeitung dies erfordert, nicht mehr möglich ist, ohne die Zustellung des Werkzeugs zu beeinflussen. Insbesondere bei der Fräsbearbeitung, bei der durch die Werkzeugrotation dessen Angriffswinkel um die Drehachse des Werkzeugs frei variiert werden kann, stellt dies eine Beeinträchtigung der Einsetzbarkeit des Bearbeitungsaggregats dar. Ein weiterer schwerwiegender Nachteil ist, dass nur feste, durch die Bauform des horizontalen Anschlags vorgegebene Zustellpositionen angefahren werden können. In der Praxis weist das Kantenband und/oder dessen Verleimung jedoch eine Dickentoleranz auf, auf die mit Bearbeitungsaggregaten gemäß des Standes der Technik nur dann in einem ausreichenden Maße reagiert werden kann, wenn der Bearbeitungsprozess unterbrochen und die Anschläge des Bearbeitungsaggregats entsprechend nachjustiert werden.

Der Erfindung liegt die Aufgabe zugrunde, ein Verfahren zur Bearbeitung anzugeben, welches die angesprochenen Nachteile des Standes der Technik nicht oder in verringertem Umfang aufweist.

Gelöst wird die Aufgabe durch ein Verfahren mit den Merkmalen des Anspruchs 1. Vorteilhafte Ausführungen finden sich in den jeweiligen Unteransprüchen. Erfindungsgemäß wird die Aufgabe dadurch gelöst, dass ein Antrieb vorgesehen ist, der die Zustellung des Fräs- und/oder Abziehwerkzeugs (im Folgenden Werkzeug) erlaubt, ohne dass hierfür manuelle Eingriffe am Bearbeitungsaggregat notwendig sind, wodurch eine Korrektur oder Anpassung der Zustellung des Werkzeugs sowohl während der Bearbeitung erfolgen kann als auch zwischen einzelnen Bearbeitungsschritten möglich ist, beispielsweise zwischen einem Fräs- und einem Abziehzyklus, was es ermöglicht, beide Bearbeitungsschritte mit dem gleichen Bearbeitungsaggregat vorzunehmen, ohne eine längere Pause zwischen den Bearbeitungsschritten in Kauf nehmen zu müssen.

Vorteilhaft ist dabei, dass auf Schwankungen der Dicke des Kantenbandes unmittelbar reagiert werden kann, wenn Daten über die tatsächliche Dicke des Kantenbandes zur Verfügung stehen. Vorteilhafterweise werden die Daten über die tatsächliche Dicke des Kantenbandes erfasst, was unter Berücksichtigung des jeweiligen Bekantungsverfahrens vor, während oder nach dem Aufbringen des Kantenbandes auf die Schmalseite erfolgen kann und nach der Erfassung der Daten zur Steuerung der Zustellung des Werkzeugs verwendet. Vorzugsweise ist hierfür eine geeignete Steuerung vorgesehen, die die Daten verarbeiten kann und die vorzugsweise eine geeignete Datenübermittlungseinrichtung aufweist, um im Bereich vorgeschalteter Produktionsschritte erfasste Daten über die tatsächliche Dicke des Kantenbandes an die Steuerung des Bearbeitungsaggregats zu übermitteln.

Vorzugsweise ist das Bearbeitungsaggregat mit Werkzeugen zum Bündigfräsen und Abziehen ausgestattet, so dass mit dem Bearbeitungsaggregat zunächst das Bündigfräsen und danach das Abziehen als abschließende Feinbearbeitung unmittelbar aufeinanderfolgender Prozessschritte vorgenommen werden kann. Besonders bevorzugt wird hierbei eine der Formschneiden eines Fräswerkzeugs als Abziehwerkzeug verwendet, wofür diese Formschneide durch Drehen des Werkzeugs und/oder des Bearbeitungsaggregates auf das Kantenband ausgerichtet wird und das bei der Fräsbearbeitung in der Regel rotierende Werkzeug in seiner Rotationsbewegung arretiert wird. Vorzugsweise ist hierfür eine Arretiervorrichtung vorgesehen, die derart ausgebildet und angesteuert ist, dass eine Arretierung des Werkzeugs in einer Position möglich ist, in der eine der Formschneiden des Werkzeugs sich in einer zum Kantenband hin vorstehenden Position befindet und so am Kantenband zum Abziehen in Eingriff gebracht werden kann, ohne dass andere am Werkzeug vorgesehene Schneiden die Abziehbearbeitung behindern.

Die Zustellung erfolgt dadurch, dass eine relative Verschiebung von Anschlag und Werkzeug vorgenommen wird. Alternativ können statt der Anschläge auch Tastelemente vorgesehen sein, bei denen es sich um berührungssensitive Sensoren oder auch distanzsensitive Sensoren, beispielsweise auf optischer Basis (z.B. Laser) handeln kann und die in Verbindung mit der Ansteuerung der Positioniereinrichtung(en) des Bearbeitungsaggregats die Wirkung mechanischer Anschläge berührungslos, beziehungsweise mit nur minimalen Berührungen ermöglichen, was im Fall empfindlicher Beschichtungen von Vorteil ist. Der besseren Verständlichkeit halber wird im Folgenden nur von Anschlägen gesprochen, wobei Anschläge für Anschläge und/oder Tastelemente im vorstehenden Sinne steht.

Vorzugsweise liegen die Verschieberichtungen dann orthogonal und/oder parallel zur Breitenrichtung des Kantenbandes, wodurch sich die Ansteuerung vereinfacht. Da die erfindungsgemäßen Bearbeitungsaggregate in der Regel nur einen begrenzten Bauraum und ein begrenztes Gewicht aufweisen dürfen, auf der anderen Seite jedoch hohe Anforderungen an die Positioniergenauigkeit des erfindungsgemäßen Zustellantriebs gestellt werden, sind zu dessen technischer Realisierung vorteilhafterweise in Schneckenräder eingreifende Schnecken vorgesehen, da diese eine hohe Positioniergenauigkeit bei kleiner Baugröße ermöglichen und darüber hinaus aufgrund der Eingriffswinkel der Schnecke in das Schneckenrad eine Selbsthemmung ermöglichen, was eine zusätzliche Arretiervorrichtung des Zustellantriebs verzichtbar machen kann. Der Antrieb kann dabei derart ausgeführt sein, dass er auf einen Anschlag wirkt, der vorzugsweise aus dessen Normalenrichtung am Kantenband angreift. Dabei kann der Antrieb über eine Exzenterwelle erfolgen, deren Drehung eine lineare Verschiebung des Anschlags ermöglicht. Vorzugsweise wird die Exzenterwelle, insbesondere im Hinblick auf den benötigten Bauraum, dabei so platziert, dass sie zumindest im Wesentlichen parallel zur Spindelachse verläuft. Dabei kann beispielsweise das Schneckenrad an der Exzenterwelle vorgesehen sein, so dass eine Schnecke am Schneckenrad angreifen und so die Exzenterwelle drehen kann, wodurch der an der Exzenterwelle mit einem Achsenversatz aufgenommene Anschlag linear bewegt wird.

Alternativ kann der Zustellantrieb auch auf das Werkzeug wirken. Bevorzugt kann dabei das Werkzeug parallel zur Richtung der Arbeitsspindel verstellt werden, wenn das Werkzeug an der Arbeitsspindel verschiebbar aufgenommen ist. Hierfür kann das Werkzeug in einer Hülse gelagert werden, die in einer geeigneten gestellfesten Halterung, beispielweise einem Haltering, angeordnet ist. Wenn die Hülse mit dem Haltering über ein Gewinde verbunden ist, so ist es möglich, mit einem Antrieb eine Drehbewegung der Hülse zu bewirken, die aufgrund des Gewindes dadurch linear parallel zur Spindelachse verschoben wird und so die Zustellung des Werkzeugs bewirkt. Hierzu ist vorteilhafterweise ein Schneckenrad an der Hülse vorgesehen, in das die durch den Zustellantrieb angetriebene Schnecke eingreift.

Die Erfindung wird im Folgenden anhand der Figuren 1 bis 8 schematisch näher erläutert.
Figur 1 zeigt schematisch eine beispielshafte Schmalseitenbeschichtung vor der Bearbeitung.
Figur 2 zeigt schematisch eine beispielhafte Schmalseitenbeschichtung nach der Bearbeitung bei optimal zugestelltem Werkzeug.
Figur 3 zeigt schematisch eine beispielhafte Schmalseitenbeschichtung nach der Bearbeitung mit zu geringer Werkzeugzustellung.
Figur 4 zeigt schematisch eine beispielhafte Schmalseitenbeschichtung nach der Bearbeitung mit zu hoher Werkzeugzustellung.
Figur 5 zeigt schematisch eine Ansicht eines beispielhaften Bearbeitungsaggregats.
Figur 6 zeigt schematisch eine Ansicht eines beispielhaften Bearbeitungsaggregates aus einer anderen Perspektive.
Figur 7 zeigt schematisch ein beispielhaftes Bearbeitungsaggregat mit auf das Werkzeug wirkendem Zustellantrieb.
Figur 8 zeigt schematisch ein beispielhaftes Bearbeitungsaggregat mit auf den Anschlag wirkendem Zustellantrieb. Das Bearbeitungsaggregat weist eine Arbeitsspindel 1 auf, an der das Werkzeug 2 mit seinen Formschneiden 3 aufgenommen ist. Das plattenförmige Werkstück 4, das eine Oberflächenbeschichtung 4a aufweisen kann, weist ein Kantenband 5 auf, welches vor der Bearbeitung mit dem erfindungsgemäßen Bearbeitungsaggregat auf die Schmalseite des Werkstückes 4 aufgebracht wird. Bei der Bearbeitung geben vertikal am plattenförmigen Werkstück 4 angreifende Anschläge 6 oder am Kantenband angreifende Anschläge 7 die relative Position des Werkzeugs 2 zum Werkstück 4 vor. Bei zu geringer Zustellung kommt es zu überstehendem Kantenbandmaterial und damit zur Bildung der Grate 5a. Bei zu starker Zustellung kommt es zu starkem Materialabtrag und damit zur Beschädigung der Oberflächenbeschichtung 4a im Übergangsbereich 5b zum Kantenband 5.

Das Bearbeitungsaggregat weist gemäß eines Ausführungsbeispiels zwei vertikale Anschläge 6 auf, die an den Flächenseiten des plattenförmigen Werkstücks angreifen sowie einen Anschlag 7, der an dem Kantenband angreift. Diese Anschläge stellen die korrekte Relativposition des Werkzeugs 2 zum Werkstück sicher. Bei dem beispielhaften Bearbeitungsaggregat sind zwei Werkzeuge 2 vorgesehen, es sind jedoch auch Ausführungsformen mit nur einem Werkzeug oder mit einer Mehrzahl Werkzeuge denkbar. Der am Kantenband 5 angreifende Anschlag 7 ist derart ausgeführt, dass er bei dem beispielhaften Aggregat aufgrund seiner bogenförmigen Kontur den Angriff am Kantenband 5 aus verschiedenen Winkeln verschwenkt um die Spindelachse ermöglicht. Erfindungsgemäß ist der Anschlag 7 durch einen Antrieb verstellbar ausgeführt. Erfindungsgemäß ist der Motor 26 vorgesehen, der auf die Schnecke 32 wirkt, die wiederum am Schneckenrad 33 angreift, das an der Exzenterwelle 34 vorgesehen ist. Am Achsmittenversatz 35 der Exzenterwelle 34 ist mittels des Langlochs 36 der Anschlag 7 derart angelenkt, dass er durch den erfindungsgemäßen Antrieb mit der Exzenterwelle in seiner Führung, bestehend aus den Führungsbolzen 38 am Anschlag 7 und den Führungsstücken 37 am Gestell, linear verschoben werden kann, wodurch die erfindungsgemäße angetriebene Zustellung des Werkzeugs realisiert ist.

Im anderen Ausführungsbeispiel wird das Werkzeug entlang der Spindelachse verschoben und damit relativ zu den Anschlägen, wodurch ebenfalls die erfindungsgemäß angetriebene Zustellung realisiert wird. Im konkreten Beispiel geschieht das durch die vom Motor 25 angetriebene Schnecke 29, die in das Schneckenrad 30 angreift, das an der Hülse 13 vorgesehen ist. In der Hülse 13 ist der Wellenstummel 12 drehbar gelagert. Der Wellenstummel 12 trägt zum Einen das Werkzeug 2, zum Anderen ist er axial verschieblich mit dem Spindelantrieb verbunden. Die Hülse 13 verfügt über ein Außengewinde 14, das in das Innengewinde 28 eines gestellfesten Halteelements 18 eingreift. Durch die Schnecke wird die Hülse 13 in dem Gewinde gedreht, wodurch eine axiale Verschiebung des Werkzeugs 2 auf der Spindel und damit die erfindungsgemäße Zustellung stattfindet. Diese Ausgestaltungsvariante erlaubt eine hochpräzise Zustellung durch das sich aus dem Eingriff der Schnecke 29 an dem Schneckenrad 30 und der daraus resultierenden Verstellung über das Gewinde 14, 28 ergebende hohe Übersetzungsverhältnis des Zustellungantriebs.

## Patentansprüche

1. Verfahren zum Bündigfräsen und/oder Abziehen eines auf die Schmalseiten plattenförmiger Werkstücke (4) aus Holz und/oder Holzersatzstoffen aufgebrachten Kantenbandes (5) mittels zumindest eines an einer Arbeitsspindel (1) eines Bearbeitungsaggregates aufgenommenen Fräs- und/oder Abziehwerkzeugs (2), welches an die zu erzielende Randkontur des jeweiligen Kantenbandes angepasste Formschneiden aufweist, wobei die Arbeitsspindel des Bearbeitungsaggregats senkrecht zu den Flächenseiten des plattenförmigen Werkstücks orientiert ist, wobei zumindest ein Antrieb (26) die Zustellung des Fräs- und/oder Abziehwerkzeugs während und/oder zwischen den Bearbeitungsschritten bewirkt, wobei durch den Antrieb ein Anschlag (7) und/oder ein Tastelement, der/das an dem Kantenband angreift, verstellt wird,
**dadurch gekennzeichnet,**
**dass** die Zustellung dadurch erfolgt, dass der Anschlag (7) und/oder das Tastelement relativ zum Werkzeug verschoben wird.

2. Verfahren nach Anspruch 1,
**dadurch gekennzeichnet,**
**dass** die tatsächliche Dicke des Kantenbandes und/ oder der Haftschicht vor, während und/oder nach dem Aufbringen des Kantenbandes auf die Schmalseite erfasst und die Daten zur Steuerung der Zustellung des Fräs- und/oder Abziehwerkzeugs verwendet werden.

3. Verfahren nach Anspruch 1 oder 2,
**dadurch gekennzeichnet,**
**dass** die Zustellung durch die Verschiebung eines Anschlags und/oder Tastelements relativ zu einem Fräswerkzeug, vorzugsweise parallel und/oder orthogonal zur Breitenrichtung des Kantenbandes erfolgt.

4. Verfahren nach Anspruch 1 bis 3,
**dadurch gekennzeichnet,**
**dass** nach dem Bündigfräsen mittels einer an dem Bearbeitungsaggregat angeordneten Ziehklinge eine abschließende Feinbearbeitung des Kantenbandes vorgenommen wird.

5. Verfahren nach Anspruch 1 bis 4,
**dadurch gekennzeichnet,**
**dass** als Ziehklinge eine der Formschneiden des Fräs- und/oder Abziehwerkzeugs verwendet wird, wozu diese Formschneide durch Drehen des Fräs- und/oder Abziehwerkzeugs auf das Kantenband ausgerichtet sowie danach das Fräs- und/oder Abziehwerkzeug gegen ein Verdrehen arretiert wird und das Fräs- und/oder Abziehwerkzeug entsprechend der Dicke des abzuziehenden Spans zugestellt wird.

## Claims

1. Method for flush milling and/or shaving an edge band (5), which is applied to the narrow sides of plate-type workpieces (4) made of wood and/or wood substitutes, by means of a milling and/or shaving tool (2) which is set on a work spindle (1) of a machining assembly and which has form cutters which are adapted to the edge contour to be obtained along the respective edge band, wherein the work spindle of the machining assembly is orientated perpendicular to the flat sides of the plate-type workpiece, wherein at least one drive (26) operates the set-up of the milling and/or shaving tool during and/or between the machining steps, wherein a stop (7) and/or a sensor element engaging on the edge band is adjusted by the drive,
**characterised in that** the set-up is undertaken by moving the stop (7) and/or the sensor element relative to the tool.

2. Method according to claim 1, **characterised in that** the actual thickness of the edge band and/or the adhesive layer is measured before, during and/or after applying the edge band to the narrow side, and the data is used for controlling the set-up of the milling and/or shaving tool.

3. Method according to claim 1 or 2, **characterised in that** the set-up is undertaken by sliding a stop and/or sensor element relative to a milling tool, preferably parallel and/or orthogonally to the width direction of the edge band.

4. Method according to claims 1 to 3, **characterised in that** after flush-milling a final fine-finishing of the edge band is carried out by means of a scraper blade arranged on the machining assembly.

5. Method according to claims 1 to 4, **characterised in that** one of the form cutters of the milling and/or shaving tool is used as the scraper blade, to which end this form cutter is aligned to the edge band by rotating the milling and/or shaving tool, after which the milling and/or shaving tool is locked against rotation and the milling and/or shaving tool is set up corresponding to the thickness of the chipping which is to be shaved off.

## Revendications

1. Procédé de fraisage affleuré et / ou de raclage d'une bande de chant (5) appliquée sur les chants d'une pièce à usiner en forme de plaque, en bois et / ou en matériaux de remplacement du bois, au moyen d'au moins un outil de fraisage et / ou de raclage (2), qui, monté sur une broche de travail (1) d'une unité d'usinage, présente des tranchants de découpage adaptés au contour marginal respectif de la bande de chant devant être obtenu, sachant que la broche de travail de l'unité de traitement est orientée perpendiculairement par rapport aux côtés des faces de la pièce à usiner en forme de plaque, qu'au moins un entraînement (26) commande la mise à disposition de l'outil de fraisage et / ou de raclage pendant et / ou entre les étapes de traitement, sachant que, par l'entraînement, une butée (7) et / ou une élément palpeur, attaquant la bande de chant, est / sont déplacé/s,
**caractérisé en ce que**
la mise à disposition est effectuée du fait que la butée (7) et / ou l'élément palpeur est / sont déplacé/s par rapport à l'outil.

2. Procédé selon la revendication 1,
**caractérisé en ce que**
l'épaisseur réelle de la bande de chant et / ou de la couche adhésive est captée avant, pendant et / ou après l'application de la bande de chant sur le chant et que les données sont utilisées pour la commande de la mise à disposition de l'outil de fraisage et / ou de raclage.

3. Procédé selon revendication 1 ou 2,
**caractérisé en ce que**
la mise à disposition est effectuée par le déplacement d'une butée et / ou d'un élément palpeur par rapport à un outil de fraisage, préférentiellement parallèlement et / ou orthogonalement par rapport au sens de la largeur de la bande de chant.

4. Procédé selon l'une des revendications 1 à 3,
**caractérisé en ce que**,
après l'affleurage au moyen d'un tranchant de raclage, un usinage de finition est exécuté.

5. Procédé selon l'une des revendications 1 à 5,
**caractérisé en ce que**,
comme tranchant de raclage, on utilise un tranchant de découpage de l'outil de fraisage et / ou de raclage, ce en raison de quoi ce tranchant de découpage est orienté sur la bande de chant par mouvement rotatif de l'outil de fraisage et / ou de raclage, ainsi que du fait que l'outil de fraisage et / ou de raclage est ensuite bloqué contre un déplacement et que l'outil de fraisage et / ou de raclage est mis à disposition conformément à l'épaisseur des copeaux à enlever.
